# FASCICULE DE BREVET EUROPEEN

(11) **EP 2 855 814 B1**
(45) Date de publication et mention de la délivrance du brevet: **04.04.2018**
(21) Numéro de dépôt: 13737302.3
(22) Date de dépôt: 29.05.2013
(51) Int. Cl.: E06B 3/62

(54) **JOINT DE LIAISON POUR PAROI VITRÉE ET PAROI VITRÉE**
VERBINDUNGSSTREIFEN FÜR GLASSWAND UND GLASSWAND
CONNECTION JOINT FOR GLASS WALL AND GLASS WALL

(30) Priorité: 04.06.2012 FR 1255176
(43) Date de publication de la demande: 08.04.2015
(73) Titulaire: Saint-Gobain Glass France, 92400 Courbevoie (FR)
(72) Inventeur: MOTTELET, Béatrice, 60200 Compiegne (FR); OUTIN, Jean-François, 78670 Villennes sur Seine (FR)
(74) Mandataire: Saint-Gobain Recherche
(86) Numéro de dépôt international: PCT/FR2013/000136
(87) Numéro de publication internationale: WO 2013/182760

(56) Documents cités:
- EP-A1- 1 469 052
- EP-A1- 2 014 734
- EP-A2- 0 945 235
- WO-A1-99/31193
- DE-A1-102010 038 429
- FR-A1- 2 895 427

## Description

La présente invention a trait à une paroi vitrée comprenant un joint de liaison entre deux panneaux. L'invention a également trait à un procédé de montage d'une paroi vitrée.

Une paroi vitrée comprend une pluralité de panneaux juxtaposés les uns aux autres, où chaque panneau peut être un vitrage simple, feuilleté ou multiple. Une paroi vitrée peut être utilisée dans le bâtiment en tant que cloison intérieure ou en tant que paroi en connexion avec l'extérieur. Afin d'obtenir une paroi la plus esthétique possible, en particulier présentant un clair de vue maximum, il est connu d'assembler les panneaux d'une paroi vitrée à l'aide de joints transparents ou translucides, qui assurent une liaison entre les chants adjacents des panneaux successifs et empêchent le passage de l'air et du bruit.

Une solution connue consiste à assembler les chants des panneaux successifs d'une paroi vitrée avec un joint collé de type silicone, qui préserve l'esthétique de la paroi vitrée grâce à sa faible section. Toutefois, la mise en oeuvre de cette solution est délicate. En effet, le joint silicone est réalisé à la pompe, ce qui exige de la dextérité pour obtenir un aspect propre. De plus, dans le cas où les panneaux de la paroi vitrée sont des vitrages multiples, l'accès à l'arrière des vitrages n'est pas possible, ce qui complexifie la pose et la finition du joint silicone. Un autre inconvénient de l'assemblage avec un joint silicone est qu'il est difficilement démontable. En effet, pour retirer un panneau intermédiaire, il faut retirer le joint silicone, puis nettoyer les chants des panneaux si l'on souhaite replacer un autre panneau.

Une autre solution connue est l'assemblage des chants des panneaux successifs avec un joint adhésif double face. De manière avantageuse, le joint adhésif double face présente une faible section, ce qui préserve l'esthétique de la paroi vitrée. Toutefois, le collage des bandes adhésives sur le chant des panneaux nécessite un soin particulier pour obtenir un alignement vertical satisfaisant des panneaux. De plus, cet assemblage est difficile à démonter car il faut décoller l'adhésif. FR 2 859 427 A1 divulgue une paroi vitrée avec un joint adhésif double face entre deux panneaux.

C'est à ces inconvénients qu'entend plus particulièrement remédier l'invention en proposant un joint de liaison entre des panneaux successifs d'une paroi vitrée permettant un montage et un démontage aisé de la paroi vitrée, tout en étant discret d'un point de vue esthétique, en particulier en préservant l'aspect transparent de la paroi vitrée.

A cet effet, l'invention a pour objet une paroi vitrée selon la revendication 1. De préférence, l'effort de désolidarisation à angle droit du premier moyen de fixation, mesuré sur un panneau en verre avec une machine de traction à mors mobile pour une vitesse de déplacement du mors mobile de 100 mm/min, est compris entre 5 et 15 N/cm.

De préférence, l'effort de désolidarisation à angle droit du deuxième moyen de fixation, mesuré sur un panneau en verre avec une machine de traction à mors mobile pour une vitesse de déplacement du mors mobile de 100 mm/min, est compris entre 30 et 40 N/cm.

Au sens de l'invention, un moyen de fixation peut être une couche d'adhésif propre à coopérer par collage avec une face, notamment un chant ou une face principale, d'un panneau. En variante, il peut s'agir d'un moyen d'ancrage mécanique propre à coopérer par complémentarité de forme avec un motif en relief d'un panneau. En particulier, le motif en relief peut être une rainure longitudinale ménagée dans une face, notamment un chant, du panneau et adaptée pour recevoir le moyen d'ancrage mécanique en ajustement serré dans son volume interne. Lorsque le moyen de fixation est une couche d'adhésif, l'effort de désolidarisation à angle droit est également appelé effort de pelage à angle droit.

Un joint de liaison conforme à l'invention permet d'obtenir une fixation démontable entre les panneaux de la paroi vitrée, grâce au premier moyen de fixation dont l'effort de désolidarisation à angle droit est ajusté pour garantir, à la fois, une bonne cohésion de la paroi vitrée à l'état monté et une décohésion aisée lorsqu'un panneau est déplacé par rapport à un panneau adjacent. Il en résulte un montage facilité de la paroi vitrée, puisqu'il est possible de repositionner les panneaux les uns par rapport aux autres en cas de mauvais alignement, ainsi qu'un démontage facilité, dans la mesure où un panneau intermédiaire peut facilement être extrait de la paroi vitrée. Le joint de liaison selon l'invention assure une liaison réversible entre les panneaux, permettant un montage / démontage rapide de parois vitrées. Dans le cas de cloisons intérieures, il est ainsi possible de réorganiser l'espace en réutilisant les mêmes panneaux. Du fait de la différence d'effort de désolidarisation à angle droit entre le premier moyen de fixation et le deuxième moyen de fixation, le joint de liaison peut être fixé de manière forte, via le deuxième moyen de fixation, sur l'un des deux panneaux entre lesquels il est agencé, de sorte qu'il reste toujours solidaire de ce panneau lors d'un démontage de la paroi vitrée.

Dans le cadre de l'invention, l'effort de désolidarisation à angle droit d'un moyen de fixation, ou effort de pelage à angle droit dans le cas d'une couche d'adhésif, est mesuré de manière classique avec une machine de traction à mors mobile, comme montré sur la figure 14 annexée. L'essai consiste à mesurer l'effort nécessaire pour provoquer la désolidarisation, sous un angle de 90°, d'un support souple portant le moyen de fixation à évaluer, par rapport à un substrat en verre sur lequel il est fixé.

Pour chaque moyen de fixation 8, 9 dont on souhaite déterminer l'effort de désolidarisation à angle droit, on prépare trois éprouvettes 103 comme montré sur les figures 15 et 16 annexées. Chaque éprouvette 103 comprend un substrat en verre 105, sur une face 106 duquel est fixé un segment de support souple 7 portant le moyen de fixation 8, 9. La face 106 peut être un chant du substrat en verre ou une face principale de celui-ci. Pour exemple de réalisation, le segment de support souple 7 a une longueur de 250 mm ± 1 mm et une largeur de 10 mm ± 1 mm ou, s'il s'agit d'un produit commercial livré en rouleau, la largeur est celle du rouleau. La face 106 du substrat en verre 105 a une longueur de 190 mm et une largeur supérieure ou égale à 10 mm. Les conditions d'accostage du segment de support souple 7 sur la face 106 sont celles préconisées par le fournisseur du moyen de fixation 8, 9. Il peut s'agir en particulier de préconisations sur les conditions de collage dans le cas d'une couche d'adhésif, notamment la pression, la durée et le moyen de mise en pression ; ou de préconisations sur les conditions d'ancrage dans le cas d'un moyen d'ancrage mécanique, notamment la forme et le mode d'usinage du motif en relief ménagé sur le substrat.

Afin d'éviter tout allongement à la traction du support souple 7 lors de l'essai, celui-ci est muni d'un feuillard 107 en aluminium. Le feuillard 107 est fixé sur le support souple 7 avec une couche d'adhésif plus rigide que le moyen de fixation à évaluer, de sorte que la liaison qui cède lors de l'essai est celle assurée par le moyen de fixation que l'on cherche à caractériser. De plus, on trace sur chaque éprouvette 103 deux traits repère, comme montré sur la figure 16, à savoir un premier trait repère t₁ à 25 mm de la fin de l'éprouvette et un deuxième trait repère t₂ à 140 mm du premier trait repère t₁. Pour chaque éprouvette 103, l'essai est réalisé après un repos de 22 heures dans une salle conditionnée à 23°C ± 2°C et 50% ± 5% d'humidité relative.

Comme il ressort de la figure 14, la machine de traction 100 comprend un mors inférieur 102 mobile par rapport au bâti 101 de la machine et un mors supérieur 104 fixe par rapport au bâti 101. Le mors supérieur 104 assure le serrage d'une extrémité du segment de support souple 7. Le déplacement de l'éprouvette 103 est asservi au mouvement du mors inférieur 102, par un cordon d'asservissement 110 fixé au substrat 105, de manière à maintenir un angle α de désolidarisation de l'ordre de 90°. La vitesse de déplacement du mors inférieur 102 est réglée à 100 mm/min ± 1 mm/min. La machine 100 est équipée d'un enregistreur donnant l'évolution de l'effort en fonction du déplacement du mors inférieur mobile 102.

Le mode opératoire pour mesurer l'effort de désolidarisation à angle droit du moyen de fixation 8, 9 à l'aide de la machine de traction 100 est le suivant.

Tout d'abord, on introduit une éprouvette 103 dans la machine de traction 100 de manière à obtenir le montage montré sur la figure 14. A cet effet, on désolidarise une partie du segment de support souple 7 de l'éprouvette, sans dépasser le deuxième trait repère t₂, et on fixe l'extrémité du segment de support souple 7 dans le mors supérieur 104 jusqu'à ce que la limite de la zone désolidarisée soit dans l'axe du mors. On descend alors le mors inférieur 102, de manière à obtenir une légère mise en tension du segment de support souple 7, puis on fixe le cordon d'asservissement 110 au substrat 105.

A partir de cette configuration, on démarre la machine de traction 100 avec une vitesse du mors inférieur 102 de 100 mm/min ± 1 mm/min et on enregistre l'effort de désolidarisation en newtons en fonction du déplacement du mors inférieur 102. Pour chaque éprouvette 103, on détermine l'effort moyen de désolidarisation en newtons sur une longueur de 100 mm après élimination de la portion de la courbe effort-déplacement (déplacement en abscisse et effort en ordonnée) correspondant aux premiers 25 mm désolidarisés. La détermination de l'effort moyen de désolidarisation peut être réalisée soit après lissage de la courbe, soit en cherchant à équilibrer graphiquement, de part et d'autre d'une parallèle à l'axe des abscisses, les surfaces saillantes et rentrantes, l'intersection de cette parallèle avec l'axe des ordonnées donnant la valeur moyenne de l'effort de désolidarisation.

On effectue ensuite la moyenne des valeurs d'effort de désolidarisation ainsi déterminées sur les trois éprouvettes 103. Les résultats sont donnés par l'effort de désolidarisation moyen, exprimé en newtons par centimètre de largeur du moyen de fixation (N/cm). Plus précisément, pour une couche d'adhésif, l'effort de désolidarisation à angle droit est exprimé en newtons par centimètre de largeur de la couche d'adhésif. Pour un moyen d'ancrage mécanique qui coopère avec un motif en relief, l'effort de désolidarisation à angle droit est exprimé en newtons par centimètre de largeur du motif en relief à la surface du substrat. Ainsi, dans le cas d'un moyen d'ancrage mécanique reçu en ajustement serré dans une rainure, l'effort de désolidarisation à angle droit est exprimé en newtons par centimètre de largeur de l'ouverture de la rainure à la surface du substrat.

Selon un mode de réalisation de l'invention, le premier moyen de fixation est une première couche d'adhésif agencée sur la première face externe du support et le deuxième moyen de fixation est une deuxième couche d'adhésif agencée sur la deuxième face externe du support, l'effort de pelage à angle droit de la première couche d'adhésif, mesuré comme décrit précédemment sur un panneau en verre avec une machine de traction à mors mobile pour une vitesse de déplacement du mors mobile de 100 mm/min, étant compris entre 3 et 20 N/cm, de préférence entre 3 et 15 N/m, alors que l'effort de pelage à angle droit de la deuxième couche d'adhésif, mesuré comme décrit précédemment sur un panneau en verre avec une machine de traction à mors mobile pour une vitesse de déplacement du mors mobile de 100 mm/min, est supérieur ou égal à 30 N/cm.

Selon un autre mode de réalisation de l'invention, le premier moyen de fixation est un moyen d'ancrage mécanique porté par la première face externe du support et propre à coopérer par complémentarité de forme avec un motif en relief d'un panneau, et le deuxième moyen de fixation est une couche d'adhésif agencée sur la deuxième face externe du support, l'effort de pelage à angle droit du moyen d'ancrage mécanique, mesuré comme décrit précédemment sur un panneau en verre avec une machine de traction à mors mobile pour une vitesse de déplacement du mors mobile de 100 mm/min, étant compris entre 3 et 20 N/cm, de préférence entre 3 et 15 N/m, alors que l'effort de désolidarisation à angle droit de la couche d'adhésif, mesuré comme décrit précédemment sur un panneau en verre avec une machine de traction à mors mobile pour une vitesse de déplacement du mors mobile de 100 mm/min, est supérieur ou égal à 30 N/cm.

Selon une caractéristique, au moins l'un des premier et deuxième moyens de fixation du joint de liaison est un moyen d'ancrage mécanique comprenant un ensemble de creux et d'excroissance(s) porté par la face externe correspondante du support, de sorte que le support est apte à être reçu en ajustement serré dans une rainure du panneau.

Selon un aspect de l'invention, le joint de liaison comporte un support unique et le premier moyen de fixation agencé sur la première face externe du support est destiné à coopérer avec une face du premier panneau, alors que le deuxième moyen de fixation agencé sur la deuxième face externe du support est destiné à coopérer avec une face du deuxième panneau.

Selon une variante, le joint de liaison comporte un premier et un deuxième supports qui ont leurs premières faces externes en regard l'une de l'autre et qui sont liés entre eux par le premier moyen de fixation, le deuxième moyen de fixation agencé sur la deuxième face externe du premier support étant destiné à coopérer avec une face du premier panneau, alors que le deuxième moyen de fixation agencé sur la deuxième face externe du deuxième support est destiné à coopérer avec une face du deuxième panneau.

Selon une autre variante, le joint de liaison comporte un premier et un deuxième supports qui ont leurs deuxièmes faces externes en regard l'une de l'autre et qui sont liés entre eux par le deuxième moyen de fixation, le premier moyen de fixation agencé sur la première face externe du premier support étant destiné à coopérer avec une face du premier panneau, alors que le premier moyen de fixation agencé sur la première face externe du deuxième support est destiné à coopérer avec une face du deuxième panneau.

Selon une caractéristique, le joint de liaison est destiné à coopérer avec un chant de chaque panneau, ce qui permet l'assemblage des panneaux bout à bout, dans le prolongement l'un de l'autre. Selon une variante, le joint de liaison est destiné à coopérer avec un chant d'un panneau et une face principale de l'autre panneau, ce qui permet l'assemblage des panneaux transversalement l'un par rapport à l'autre, en formant un T ou un L.

De manière avantageuse, le ou chaque support du joint de liaison est constitué en matériau polymère. De préférence, le ou chaque support du joint de liaison comprend au moins une partie constituée en polymère thermoplastique, notamment en élastomère thermoplastique (TPE), transparent ou translucide. Des exemples de matériaux appropriés comprennent : les polyesters ; les polyoléfines, notamment polyéthylène, polypropylène, polybutylène ; les copolymères vinyliques, notamment polychlorure de vinyle, polyacétate de vinyle ; les copolymères oléfiniques, notamment copolymère éthylène-méthylacrylate, copolymère éthylène-acétate de vinyle, copolymère éthylène-propylène ; les copolymères acrylonitrile-butadiène-styrène ; les polymères et copolymères acryliques ; les polyuréthanes ; et leurs combinaisons ou mélanges. Des mélanges appropriés comprennent, par exemple, les mélanges polypropylène/polyéthylène ; les mélanges polyuréthane/polyoléfine ; les mélanges polyuréthane/polycarbonate ; les mélanges polyuréthane/polyester. D'autres mélanges appropriés comprennent, par exemple, les copolymères styrène-butadiène ; les polychloroprènes ; les caoutchoucs nitrile; les caoutchoucs butyle ; les caoutchoucs silicone ; les caoutchoucs polyuréthane ; les caoutchoucs acrylate ; les caoutchoucs naturels ; les caoutchoucs thermoplastiques, notamment copolymères blocs styréniques, copolymères blocs éther-uréthane, copolymères blocs ester-uréthane, copolymères blocs éther-ester, copolymères blocs éther-amide ; et leurs combinaisons.

Selon une caractéristique avantageuse, le ou chaque support du joint de liaison est constitué en un matériau auto-éteignant, ayant des propriétés ignifuges et antifumée, tel que certains polymères thermoplastiques, notamment TPE, de manière à satisfaire aux exigences en vigueur dans le bâtiment.

De préférence, le ou chaque support du joint de liaison comporte au moins une cavité interne. En particulier, le ou chaque support peut comporter une ou plusieurs cavités volumiques. En variante, le ou chaque support peut comporter une pluralité de microcavités internes, en particulier le ou chaque support peut être formé par une mousse polymérique. Dans ces deux cas, la présence d'une ou plusieurs cavités internes dans la structure de chaque support confère au joint de liaison des propriétés de déformation et d'absorption d'énergie, qui sont favorables pour son utilisation dans une paroi vitrée. D'une part, le joint de liaison est apte à se déformer pour assurer un contact continu avec les faces des deux panneaux entre lesquels il est agencé, et ce même si des irrégularités sont présentes sur les faces de ces panneaux. Le joint de liaison garantit ainsi une bonne étanchéité entre les panneaux et forme une barrière efficace contre le passage de l'air et du bruit. De plus, le niveau d'exigence sur les tolérances de fabrication des panneaux peut être abaissé. D'autre part, le joint de liaison est apte à absorber de l'énergie entre les panneaux de la paroi vitrée, en particulier de l'énergie de choc, ce qui permet d'éviter des casses en série des panneaux, et de l'énergie vibratoire, ce qui permet d'améliorer les performances d'isolation acoustique de la paroi vitrée.

Selon une caractéristique, le ou chaque support du joint de liaison est à section transversale quadrilatère. Les moyens de fixation du joint de liaison peuvent alors être mis en place sur deux des quatre faces externes du support. De manière avantageuse, le support est à section rectangulaire avec une largeur la plus faible possible et les moyens de fixation du joint de liaison sont mis en place sur les deux faces formant les longueurs de la section rectangulaire. Ainsi, l'encombrement du joint de liaison entre deux panneaux adjacents est restreint, ce qui améliore l'esthétique et la transparence de la paroi vitrée.

En variante, le ou chaque support du joint de liaison est à section transversale au moins partiellement convexe. La partie convexe du support est alors avantageusement reçue dans une rainure ménagée dans le panneau ayant une section transversale convexe sensiblement complémentaire de celle du support. Un tel agencement permet de réduire l'encombrement du joint de liaison entre les deux panneaux adjacents, et ainsi d'améliorer l'esthétique et la transparence de la paroi vitrée.

Quel que soit le mode de réalisation, le joint de liaison est avantageusement adapté pour que la distance entre les faces des deux panneaux adjacents soit inférieure à 5 mm, de préférence de l'ordre de 2 mm.

Selon une autre variante, le ou chaque support du joint de liaison est à section transversale en forme de diabolo. Une section en diabolo du support est particulièrement avantageuse lorsque le joint de liaison coopère avec les chants des panneaux adjacents et ceux-ci sont chanfreinés. En effet, le joint de liaison peut alors venir épouser toute la surface des deux chants des panneaux entre lesquels il est inséré.

Selon une caractéristique avantageuse, le joint de liaison comble tout l'espace intermédiaire entre les chants des panneaux adjacents et vient en affleurement ("flush") avec les faces principales des panneaux. Cet agencement affleurant du joint de liaison à la surface de la paroi vitrée contribue à l'esthétique de la paroi vitrée et en facilite l'entretien, notamment en termes de nettoyage, puisqu'on supprime le risque de dépôt de salissures entre les panneaux.

Dans un mode de réalisation, le joint de liaison comprend un profilé en polymère thermoplastique, notamment en polychlorure de vinyle (PVC), comportant au moins une cavité interne volumique, qui est revêtu sur deux de ses faces externes, respectivement, d'un premier ruban adhésif double face et d'un deuxième ruban adhésif double face, où l'effort de pelage à angle droit de la couche d'adhésif du premier ruban adhésif dirigée vers l'extérieur, mesuré comme décrit précédemment sur un panneau en verre avec une machine de traction à mors mobile pour une vitesse de déplacement du mors mobile de 100 mm/min, est compris entre 3 et 20 N/cm, de préférence entre 3 et 15 N/m, alors que l'effort de pelage à angle droit de la couche d'adhésif du deuxième ruban adhésif dirigée vers l'extérieur, mesuré comme décrit précédemment sur un panneau en verre avec une machine de traction à mors mobile pour une vitesse de déplacement du mors mobile de 100 mm/min, est supérieur ou égal à 30 N/cm.

Dans ce mode de réalisation, le support du joint de liaison est donc formé par un empilement comprenant le support du premier ruban adhésif, la couche d'adhésif du premier ruban adhésif dirigée vers le profilé en polymère thermoplastique, le profilé en polymère thermoplastique, la couche d'adhésif du deuxième ruban adhésif dirigée vers le profilé en polymère thermoplastique, le support du deuxième ruban adhésif. Les supports des rubans adhésifs peuvent être, notamment, en polyester ou en mousse acrylique. De préférence, une adhésion forte est obtenue entre chaque ruban adhésif et le profilé en polymère thermoplastique à l'aide d'une couche d'un primaire d'adhésion entre chaque ruban adhésif et la face externe correspondante du profilé. A titre d'exemple, lorsque le profilé est en PVC, on peut prévoir une couche de primaire à base de résine polyamide pour promouvoir l'adhésion des rubans adhésifs sur les faces externes du profilé en PVC. Selon une caractéristique, le profilé en polymère thermoplastique est à section transversale quadrilatère et les premier et deuxième rubans adhésifs sont positionnés sur deux faces externes opposées du profilé. Selon une caractéristique avantageuse, le profilé en polymère thermoplastique du joint de liaison est un profilé extrudé.

Selon une caractéristique, le support du joint de liaison comprend en son sein un fil métallique ou d'un autre matériau résistant à l'élongation, qui s'étend sur toute la longueur du support. Dans le mode de réalisation décrit précédemment, le fil peut notamment être positionné à l'intérieur du profilé en polymère thermoplastique. Ce fil améliore la rigidité et la résistance à l'élongation du joint de liaison. En particulier, grâce à la présence de ce fil, il est possible de positionner le joint de liaison sur une face d'un panneau en lui appliquant un effort de traction, par exemple pour son déroulement, sans pour autant provoquer de sur-sollicitation ou de mise sous contrainte du joint de liaison, qui seraient susceptibles de dégrader les propriétés mécaniques du joint de liaison une fois installé.

L'invention a donc pour objet une paroi vitrée selon la revendication 1. Chaque panneau de la paroi vitrée peut être un vitrage simple formé par un substrat unique. En variante, chaque panneau peut être un vitrage feuilleté ou un vitrage multiple comprenant plusieurs substrats assemblés entre eux. Selon une caractéristique avantageuse, pour chaque panneau de la paroi vitrée, le ou chaque substrat du panneau est en verre ou en polymère rigide, par exemple en polycarbonate ou en polyméthacrylate de méthyle.

Selon une caractéristique, au moins l'un des panneaux de la paroi vitrée comporte une rainure, notamment ménagée dans son chant, cette rainure ayant une section transversale sensiblement complémentaire de celle d'une partie du support du joint de liaison. De manière avantageuse, les sections transversales complémentaires de la rainure et du support sont au moins partiellement convexes.

Selon une autre caractéristique, l'un des moyens de fixation du joint de liaison est un moyen d'ancrage mécanique et l'un des panneaux de la paroi vitrée comporte une rainure, notamment ménagée dans son chant, qui est adaptée pour recevoir le moyen d'ancrage mécanique en ajustement serré dans son volume interne.

L'invention a également pour objet un procédé de montage d'une paroi vitrée selon la revendication 18. En particulier, dans le cas de panneaux qui sont munis d'un joint de liaison sur un seul de leurs chants, on positionne les panneaux de chaque paire de panneaux adjacents de telle sorte que le chant muni du joint de liaison d'un premier panneau est en regard du chant libre correspondant du deuxième panneau. La solidarisation des deux panneaux se fait alors par pression du moyen de fixation disponible du joint de liaison porté par le premier panneau contre le chant libre du deuxième panneau.

Dans le cas de panneaux qui sont munis d'un joint de liaison sur deux chants opposés, on positionne les panneaux de chaque paire de panneaux adjacents de telle sorte qu'un chant muni d'un joint de liaison d'un premier panneau est en regard d'un chant muni d'un joint de liaison du deuxième panneau. La solidarisation des deux panneaux se fait alors par pression du moyen de fixation disponible du joint de liaison porté par le premier panneau contre le moyen de fixation disponible du joint de liaison porté par le deuxième panneau.

Les caractéristiques et avantages de l'invention apparaîtront dans la description qui va suivre de plusieurs modes de réalisation d'une paroi vitrée, donnée uniquement à titre d'exemple et faite en se référant aux dessins annexés dans lesquels :
- la figure 1 est une vue en élévation d'une paroi vitrée selon l'invention, comprenant plusieurs panneaux transparents juxtaposés les uns aux autres et liés deux à deux par un joint de liaison conforme à un premier mode de réalisation de l'invention ;
- la figure 2 est une coupe selon la ligne ll-ll de la figure 1 ;
- la figure 2A est une coupe analogue à la figure 2 montrant la solidarisation de deux panneaux ;
- la figure 3 est une coupe analogue à la figure 2 pour un deuxième mode de réalisation de l'invention ;
- la figure 3A est une coupe analogue à la figure 3 montrant la solidarisation de deux panneaux ;
- la figure 4 est une coupe analogue à la figure 2 pour un troisième mode de réalisation de l'invention ;
- la figure 5 est une coupe analogue à la figure 2 pour un quatrième mode de réalisation de l'invention ;
- la figure 5A est une coupe analogue à la figure 5 montrant la solidarisation de deux panneaux ;
- la figure 6 est une coupe analogue à la figure 2 pour un cinquième mode de réalisation de l'invention ;
- la figure 6A est une coupe analogue à la figure 6 montrant la solidarisation de deux panneaux ;
- la figure 7 est une coupe analogue à la figure 2 pour un sixième mode de réalisation de l'invention ;
- la figure 7A est une coupe analogue à la figure 7 montrant la solidarisation de deux panneaux ;
- la figure 8 est une coupe analogue à la figure 2 pour un septième mode de réalisation de l'invention ;
- la figure 9 est une coupe analogue à la figure 2 pour un huitième mode de réalisation de l'invention ;
- la figure 9A est une coupe analogue à la figure 9 montrant la solidarisation de deux panneaux ;
- la figure 10 est une coupe analogue à la figure 2 pour un neuvième mode de réalisation de l'invention ;
- la figure 10A est une coupe analogue à la figure 10 montrant la solidarisation de deux panneaux ;
- la figure 11 est une coupe analogue à la figure 2 pour un dixième mode de réalisation de l'invention ;
- la figure 11A est une coupe analogue à la figure 11 montrant la solidarisation de deux panneaux ;
- la figure 12 est une coupe analogue à la figure 2 pour un onzième mode de réalisation de l'invention ;
- la figure 12A est une coupe analogue à la figure 12 montrant la solidarisation de deux panneaux ;
- la figure 13 est une coupe analogue à la figure 2 pour un douzième mode de réalisation de l'invention ;
- la figure 13A est une coupe analogue à la figure 13 montrant la solidarisation de deux panneaux ;
- la figure 14 est une vue schématique du montage utilisé dans le cadre de l'invention pour mesurer l'effort de désolidarisation à angle droit d'un moyen de fixation, la mesure étant réalisée sur un panneau en verre avec une machine de traction à mors mobile ;
- la figure 15 est une vue à plus grande échelle de l'éprouvette utilisée dans le montage de la figure 14 ;
- la figure 16 est une vue de dessus de l'éprouvette de la figure 14, montrant des traits repère qui servent lors de la mesure ; et
- la figure 17 est une vue en élévation montrant une étape de pose et un outil de pose d'un joint de liaison sur le chant d'un panneau, comprenant une vue avec le panneau de face sur la gauche de la figure et une vue avec le panneau de profil sur la droite de la figure.

Les vues des figures 1 à 16 sont schématiques. En particulier, dans un souci de clarté, les dimensions relatives des différents éléments n'ont pas été strictement respectées sur ces figures.

La paroi vitrée 1 représentée sur la figure 1 comprend une pluralité de panneaux transparents 2, 2', 2", etc., juxtaposés les uns aux autres. A titre d'exemple, la paroi vitrée 1 est une cloison intérieure d'une pièce de bâtiment, disposée entre un sol 10 et un plafond 11 de la pièce. Dans cet exemple, chaque panneau 2, 2', 2", etc., est formé par une vitre monolithique en verre trempé de forme rectangulaire, dont la dimension longitudinale correspond sensiblement à la hauteur de la pièce. On note 22, 24, 22', 24', 22", 24" les faces principales et 21, 23, 21', 23', 21", 23" les chants longitudinaux de chaque panneau 2, 2' ou 2". Pour chaque paire de panneaux adjacents, les deux panneaux sont aboutés avec leurs chants longitudinaux en regard l'un de l'autre. En particulier, le chant longitudinal 23 du panneau 2 est en regard du chant longitudinal 21' du panneau 2', tandis que le chant longitudinal 23' du panneau 2' est en regard du chant longitudinal 21" du panneau 2". La paroi vitrée 1 comprend, pour chaque paire de panneaux adjacents, un joint de liaison 6 entre les chants longitudinaux des deux panneaux, qui coopère avec chaque chant. De préférence, le joint de liaison 6 s'étend sensiblement sur toute la longueur des chants longitudinaux des panneaux, de manière à empêcher efficacement le passage de l'air et du bruit.

Le joint de liaison 6 comporte au moins un support en polymère thermoplastique, notamment en élastomère thermoplastique (TPE), transparent ou translucide, qui est muni d'un premier moyen de fixation 8 sur une première face externe et d'un deuxième moyen de fixation 9 sur une deuxième face externe. Conformément à l'invention, l'effort de désolidarisation à angle droit du premier moyen de fixation est compris entre 3 et 15 N/cm, alors que l'effort de désolidarisation à angle droit du deuxième moyen de fixation est supérieur ou égal à 30 N/cm. Dans chacun des modes de réalisation décrits ci-dessous, les valeurs d'efforts de désolidarisation à angle droit (ou de pelage à angle droit dans le cas d'une couche d'adhésif) sont données conformément à la méthode de mesure décrite précédemment en référence aux figures 14 à 16.

Dans le premier mode de réalisation représenté sur la figure 2, le joint de liaison 6 est un ruban adhésif double face avec un système adhésif différentiel, qui comprend un support 7 unique ayant une section transversale rectangulaire et trois cavités internes volumiques 71. On note 7A et 7B les deux faces externes du support 7 formant les longueurs de la section rectangulaire. La face 7A est revêtue d'une couche d'adhésif acrylique 8 ayant un effort de pelage à angle droit de 7,0 N/cm, tandis que la face 7B est revêtue d'une couche d'adhésif acrylique 9 ayant un effort de pelage à angle droit de 36,7 N/cm. A l'état monté de la cloison vitrée 1, la couche d'adhésif 8 coopère avec le chant 23 du panneau 2 et la couche d'adhésif 9 coopère avec le chant 21' du panneau 2'.

La figure 2A montre la solidarisation des panneaux 2 et 2' lors de l'assemblage de la paroi vitrée 1. Comme montré sur cette figure, le panneau 2' est initialement pré-assemblé avec le joint de liaison 6 au niveau de son chant 21', tandis que le panneau 2 est dépourvu de joint de liaison sur son chant 23. De préférence, les panneaux 2, 2', 2", etc., de la paroi vitrée 1 sont initialement tous pré-assemblés avec un joint de liaison 6 au niveau de leur chant 21, 21', 21", etc., et dépourvus de joint de liaison sur leur chant 23, 23', 23", etc. Pour chaque panneau 2, 2', 2", etc., la couche d'adhésif 9 de plus fort effort de pelage à angle droit coopère avec le chant 21, 21', 21", etc., du panneau, tandis que la couche d'adhésif 8 de plus faible effort de pelage à angle droit est recouverte d'une bande de protection 5 amovible et est disponible pour la liaison avec un autre panneau. Le montage de la paroi vitrée 1 est obtenu en positionnant les panneaux 2 et 2' de telle sorte que le chant 21' du panneau 2' muni du joint de liaison 6 est en regard du chant libre 23 du panneau 2 puis, après avoir retiré la bande de protection 5 comme montré par la flèche F₁ de la figure 2A, en exerçant un effort de pression F₂ des chants 23 et 21' l'un vers l'autre, de manière à activer la couche d'adhésif 8.

Grâce à l'effort de pelage relativement faible de la couche d'adhésif 8 de chaque joint de liaison 6, il est possible de repositionner les panneaux les uns par rapport aux autres lors du montage de la paroi vitrée 1. De plus, une fois que la paroi vitrée 1 est montée, il est aisé d'extraire un panneau intermédiaire sans avoir à démonter toute la paroi. Du fait du plus fort effort de pelage de la couche d'adhésif 9 par rapport à la couche d'adhésif 8, le joint de liaison 6 de chaque panneau est fixé de manière forte au chant 21, 21', 21", etc., du panneau et reste solidaire de ce chant lors d'un démontage de la paroi vitrée 1.

Dans le deuxième mode de réalisation représenté sur la figure 3, le joint de liaison 6 comprend deux supports 7 et 7', qui ont tous les deux une même section transversale rectangulaire et une structure mousseuse comportant une pluralité de microcavités 71, 71'. On note 7A, 7B les deux faces externes du support 7 formant les longueurs de la section rectangulaire, et 7'A, 7'B les deux faces analogues du support 7'. Les supports 7 et 7' ont leurs faces 7A et 7'A en regard l'une de l'autre et sont liés entre eux au niveau de ces faces par une couche d'adhésif acrylique 8 ayant un effort de pelage à angle droit de 7,0 N/cm. Les faces 7B et 7'B des supports 7 et 7' sont chacune revêtues d'une couche d'adhésif acrylique 9 ayant un effort de pelage à angle droit de 36,7 N/cm. A l'état monté de la cloison vitrée 1, la couche d'adhésif 9 portée par la face externe 7B du support 7 coopère avec le chant 23 du panneau 2 et la couche d'adhésif 9 portée par la face externe 7'B du support 7' coopère avec le chant 21' du panneau 2'.

La figure 3A montre la solidarisation des panneaux 2 et 2' lors de l'assemblage de la paroi vitrée 1. Le panneau 2 est initialement pré-assemblé, au niveau de son chant 23, avec une partie 61 du joint de liaison formée par le support 7 revêtu de couches d'adhésif 8 et 9, où la couche d'adhésif 9 de plus fort effort de pelage à angle droit coopère avec le chant 23 du panneau, tandis que la couche d'adhésif 8 de plus faible effort de pelage à angle droit est recouverte d'une bande de protection 5 amovible. De manière symétrique, le panneau 2' est initialement pré-assemblé, au niveau de son chant 21', avec une partie 62 du joint de liaison formée par le support 7' revêtu de couches d'adhésif 8 et 9, où la couche d'adhésif 9 de plus fort effort de pelage à angle droit coopère avec le chant 21' du panneau, tandis que la couche d'adhésif 8 de plus faible effort de pelage à angle droit est recouverte d'une bande de protection 5 amovible. Bien entendu, on peut envisager en variante qu'une seule partie 61 ou 62 du joint de liaison comprend une couche d'adhésif 8, tandis que l'autre partie 62 ou 61 est dépourvue de couche d'adhésif 8. Le montage de la paroi vitrée 1 est obtenu en positionnant les panneaux 2 et 2' de telle sorte que le chant 23 du panneau 2 est en regard du chant 21' du panneau 2' puis, après avoir retiré la ou les bandes de protection 5 comme montré par les flèches F₁ de la figure 3A, en exerçant un effort de pression F₂ des chants 23 et 21' l'un vers l'autre, de manière à activer la ou les couches d'adhésif 8 et à solidariser les supports 7 et 7' au niveau de leurs faces 7A et 7'A.

Le troisième mode de réalisation représenté sur la figure 4 diffère du deuxième mode de réalisation de la figure 3 en ce que les supports 7 et 7' sont liés entre eux au niveau de leurs faces en regard 7B et 7'B par une couche d'adhésif acrylique 9 ayant un effort de pelage à angle droit de 36,7 N/cm, tandis que les faces 7A et 7'A des supports 7 et 7' sont chacune revêtues d'une couche d'adhésif acrylique 8 ayant un effort de pelage à angle droit de 7,0 N/cm qui coopère avec un chant d'un panneau. A l'état monté de la cloison vitrée 1, la couche d'adhésif 8 portée par la face externe 7A du support 7 coopère avec le chant 23 du panneau 2 et la couche d'adhésif 8 portée par la face externe 7'A du support 7' coopère avec le chant 21' du panneau 2'. La solidarisation des panneaux 2 et 2' lors de l'assemblage de la paroi vitrée 1 n'a pas été représentée pour ce troisième mode de réalisation, étant entendu qu'elle s'opère de façon analogue à ce qui a été décrit en référence à la figure 3A, avec une localisation différente des couches d'adhésif 8 et 9 de plus faible et plus fort effort de pelage à angle droit.

Dans le quatrième mode de réalisation représenté sur la figure 5, le joint de liaison 6 comprend un support 7 unique ayant une section transversale en forme de diabolo et une cavité interne volumique 71. On note 7A et 7B les faces externes du support 7 formant la partie intermédiaire entre les deux parties évasées du diabolo. La face 7A est revêtue d'une couche d'adhésif acrylique 8 ayant un effort de pelage à angle droit de 7,0 N/cm, tandis que la face 7B est revêtue d'une couche d'adhésif acrylique 9 ayant un effort de pelage à angle droit de 36,7 N/cm. A l'état monté de la cloison vitrée 1, la couche d'adhésif 8 coopère avec le chant 23 du panneau 2 et la couche d'adhésif 9 coopère avec le chant 21' du panneau 2'. Grâce à sa section en diabolo complémentaire des chants chanfreinés 23 et 21', le joint de liaison 6 épouse parfaitement la surface des deux chants 23 et 21' et comble tout l'espace intermédiaire entre les panneaux 2 et 2'. De manière avantageuse, le joint de liaison 6 vient en affleurement avec les faces principales 22, 24 et 22', 24' des panneaux 2 et 2'. Comme montré sur la figure 5A, la solidarisation des panneaux 2 et 2' lors de l'assemblage de la paroi vitrée 1 s'opère de façon analogue à ce qui a été décrit en référence à la figure 2A.

Dans le cinquième mode de réalisation représenté sur la figure 6, le joint de liaison 6 comprend un support 7 unique ayant une section transversale circulaire et deux cavités internes volumiques 71. On note 7A et 7B deux faces externes, diamétralement opposées, du support 7. La face 7A est revêtue d'une couche d'adhésif acrylique 8 ayant un effort de pelage à angle droit de 7,0 N/cm, tandis que la face 7B est revêtue d'une couche d'adhésif acrylique 9 ayant un effort de pelage à angle droit de 36,7 N/cm. Dans ce mode de réalisation, chacun des chants 23 et 21' des panneaux 2, 2' est muni d'une rainure longitudinale, notée respectivement 25 et 25', qui est à section transversale convexe sensiblement complémentaire du profil de chaque face 7A et 7B du support. Chaque rainure 25, 25' est ménagée dans une portion centrale du chant longitudinal 23, 21', de sorte qu'elle est bordée de part et d'autre par deux portions de surface restante du chant 23, 21'. A l'état monté de la cloison vitrée 1, le support 7 est reçu dans la rainure 25 du chant 23 au niveau de sa face 7A et dans la rainure 25' du chant 21' au niveau de sa face 7B. La couche d'adhésif 8 coopère alors avec la rainure 25 ménagée dans le chant 23 du panneau 2, tandis que la couche d'adhésif 9 coopère avec la rainure 25' ménagée dans le chant 21' du panneau 2'.

La figure 6A montre la solidarisation des panneaux 2 et 2' lors de l'assemblage de la paroi vitrée 1. Comme montré sur cette figure, le panneau 2' est initialement pré-assemblé avec le joint de liaison 6, qui est reçu dans la rainure 25' du chant 21', tandis que le panneau 2 est dépourvu de joint de liaison sur son chant 23. De préférence, les panneaux 2, 2', 2", etc., de la paroi vitrée 1 sont initialement tous pré-assemblés avec un joint de liaison 6 au niveau de leur chant 21, 21', 21", etc., et dépourvus de joint de liaison sur leur chant 23, 23', 23", etc. Pour chaque panneau 2, 2', 2", etc., la couche d'adhésif 9 de plus fort effort de pelage à angle droit coopère avec la rainure ménagée dans le chant 21, 21', 21", etc., du panneau, tandis que la couche d'adhésif 8 de plus faible effort de pelage à angle droit est recouverte d'une bande de protection 5 amovible et est disponible pour la liaison avec un autre panneau. Le montage de la paroi vitrée 1 est obtenu en positionnant les panneaux 2 et 2' de telle sorte que le chant 21' du panneau 2' muni du joint de liaison 6 est en regard du chant libre 23 du panneau 2 puis, après avoir retiré la bande de protection 5 comme montré par la flèche F₁ de la figure 6A, en exerçant un effort de pression F₂ des chants 23 et 21' l'un vers l'autre, de manière à insérer le support 7 du joint de liaison dans la rainure 25 ménagée dans le chant 23 du panneau 2 et à activer la couche d'adhésif 8.

Dans le sixième mode de réalisation représenté sur la figure 7, le joint de liaison 6 comprend deux supports 7 et 7', qui ont tous les deux une même section transversale demi-circulaire, ou plan-convexe, et une cavité interne volumique, notée respectivement 71 et 71'. On note 7A la face externe du support 7 formant le côté plan de la section demi-circulaire et 7B la face externe du support 7 formant le côté convexe de la section demi-circulaire. De la même façon, on note 7'A, 7'B les faces analogues du support 7'. Les supports 7 et 7' ont leurs faces planes 7A et 7'A en regard l'une de l'autre et sont liés entre eux au niveau de ces faces planes par une couche d'adhésif acrylique 8 ayant un effort de pelage à angle droit de 7,0 N/cm. Les faces convexes 7B et 7'B des supports 7 et 7' sont chacune revêtues d'une couche d'adhésif acrylique 9 ayant un effort de pelage à angle droit de 36,7 N/cm. Comme dans le mode de réalisation précédent, chacun des chants 23 et 21' des panneaux 2, 2' est muni d'une rainure longitudinale, notée respectivement 25 et 25', qui est à section transversale convexe sensiblement complémentaire du profil de chaque face convexe 7B et 7'B des supports 7 et 7'. A l'état monté de la cloison vitrée 1, le support 7 est reçu dans la rainure 25 du chant 23 au niveau de sa face 7B et le support 7' est reçu dans la rainure 25' du chant 21' au niveau de sa face 7'B. La couche d'adhésif 9 portée par la face externe 7B du support 7 coopère alors avec la rainure 25 ménagée dans le chant 23 du panneau 2, tandis que la couche d'adhésif 9 portée par la face externe 7'B du support 7' coopère avec la rainure 25' ménagée dans le chant 21' du panneau 2'.

La figure 7A montre la solidarisation des panneaux 2 et 2' lors de l'assemblage de la paroi vitrée 1. Le panneau 2 est initialement pré-assemblé, au niveau de son chant 23, avec une partie 61 du joint de liaison formée par le support 7 revêtu de couches d'adhésif 8 et 9, où la couche d'adhésif 9 de plus fort effort de pelage à angle droit coopère avec le chant 23 du panneau, tandis que la couche d'adhésif 8 de plus faible effort de pelage à angle droit est recouverte d'une bande de protection 5 amovible. De manière symétrique, le panneau 2' est initialement pré-assemblé, au niveau de son chant 21', avec une partie 62 du joint de liaison formée par le support 7' revêtu de couches d'adhésif 8 et 9, où la couche d'adhésif 9 de plus fort effort de pelage à angle droit coopère avec le chant 21' du panneau, tandis que la couche d'adhésif 8 de plus faible effort de pelage à angle droit est recouverte d'une bande de protection 5 amovible. Bien entendu, on peut envisager en variante qu'une seule partie 61 ou 62 du joint de liaison comprend une couche d'adhésif 8, tandis que l'autre partie 62 ou 61 est dépourvue de couche d'adhésif 8. Le montage de la paroi vitrée 1 est obtenu en positionnant les panneaux 2 et 2' de telle sorte que le chant 23 du panneau 2 est en regard du chant 21' du panneau 2' puis, après avoir retiré la ou les bandes de protection 5 comme montré par les flèches F₁ de la figure 7A, en exerçant un effort de pression F₂ des chants 23 et 21' l'un vers l'autre, de manière à activer la ou les couches d'adhésif 8 et à solidariser les supports 7 et 7' au niveau de leurs faces 7A et 7'A.

Le septième mode de réalisation représenté sur la figure 8 diffère du sixième mode de réalisation de la figure 7 en ce que les supports 7 et 7' sont liés entre eux, au niveau de leurs faces planes en regard qui sont notées 7B et 7'B, par une couche d'adhésif acrylique 9 ayant un effort de pelage à angle droit de 36,7 N/cm, tandis que les faces convexes des supports 7 et 7', qui sont notées 7A et 7'A, sont chacune revêtues d'une couche d'adhésif acrylique 8 ayant un effort de pelage à angle droit de 7,0 N/cm. A l'état monté de la cloison vitrée 1, le support 7 est reçu dans la rainure 25 du chant 23 au niveau de sa face 7A et le support 7' est reçu dans la rainure 25' du chant 21' au niveau de sa face 7'A. La couche d'adhésif 8 portée par la face externe 7A du support 7 coopère alors avec la rainure 25 ménagée dans le chant 23 du panneau 2, tandis que la couche d'adhésif 8 portée par la face externe 7'A du support 7' coopère avec la rainure 25' ménagée dans le chant 21' du panneau 2'. La solidarisation des panneaux 2 et 2' lors de l'assemblage de la paroi vitrée 1 n'a pas été représentée pour ce septième mode de réalisation, étant entendu qu'elle s'opère de façon analogue à ce qui a été décrit en référence à la figure 7A, avec une localisation différente des couches d'adhésif 8 et 9 de plus faible et plus fort effort de pelage à angle droit.

Dans le huitième mode de réalisation représenté sur la figure 9, le joint de liaison 6 comprend un support 7 unique ayant une section transversale sensiblement rectangulaire et trois cavités internes volumiques 71. On note 7B l'une des deux faces externes du support 7 formant les longueurs de la section rectangulaire et 7A la face externe formée par le reste de la surface externe du support 7. La face 7B est revêtue d'une couche d'adhésif acrylique 9 ayant un effort de pelage à angle droit de 36,7 N/cm, tandis que la face 7A porte un moyen d'ancrage mécanique 8 formé par un ensemble de creux 81 et d'excroissances 83 en forme de lèvres. Dans ce mode de réalisation, le chant 21' du panneau 2' est muni d'une rainure longitudinale 25', qui est à section transversale rectangulaire adaptée pour recevoir en ajustement serré le support 7 avec sa face 7B qui débouche par l'ouverture longitudinale de la rainure 25'. Le moyen d'ancrage 8 et la rainure 25' sont dimensionnés de telle sorte que l'effort de désolidarisation à angle droit est inférieur ou égal à 15 N/cm. A l'état monté de la cloison vitrée 1, la couche d'adhésif 9 coopère avec le chant 23 du panneau 2 et le moyen d'ancrage 8 coopère avec la rainure 25' ménagée dans le chant 21' du panneau 2'.

La figure 9A montre la solidarisation des panneaux 2 et 2' lors de l'assemblage de la paroi vitrée 1. Comme montré sur cette figure, le panneau 2' est initialement pré-assemblé avec le joint de liaison 6 au niveau de son chant 21', tandis que le panneau 2 est dépourvu de joint de liaison sur son chant 23. De préférence, les panneaux 2, 2', 2", etc., de la paroi vitrée 1 sont initialement tous pré-assemblés avec un joint de liaison 6 au niveau de leur chant 21, 21', 21", etc., et dépourvus de joint de liaison sur leur chant 23, 23', 23", etc. Pour chaque panneau 2, 2', 2", etc., le moyen d'ancrage 8 coopère avec la rainure ménagée dans le chant 21, 21', 21", etc., du panneau, tandis que la couche d'adhésif 9 est recouverte d'une bande de protection 5 amovible et est disponible pour la liaison avec un autre panneau. Le montage de la paroi vitrée 1 est obtenu en positionnant les panneaux 2 et 2' de telle sorte que le chant 21' du panneau 2' muni du joint de liaison 6 est en regard du chant libre 23 du panneau 2 puis, après avoir retiré la bande de protection 5 comme montré par la flèche F₁ de la figure 9A, en exerçant un effort de pression F₂ des chants 23 et 21' l'un vers l'autre, de manière à activer la couche d'adhésif 9.

Dans le neuvième mode de réalisation représenté sur la figure 10, le joint de liaison 6 comprend deux supports 7 et 7', qui ont tous les deux une même section transversale sensiblement rectangulaire et trois cavités internes volumiques, notées respectivement 71 pour le support 7 et 71' pour le support 7'. On note 7B l'une des deux faces externes du support 7 formant les longueurs de la section rectangulaire et 7A la face externe formée par le reste de la surface externe du support 7. De la même façon, on note 7'B, 7'A les faces analogues du support 7'. Les supports 7 et 7' ont leurs faces 7B et 7'B en regard l'une de l'autre et sont liés entre eux au niveau de ces faces par une couche d'adhésif acrylique 9 ayant un effort de pelage à angle droit de 36,7 N/cm. Les faces 7A et 7'A des supports 7 et 7' portent chacune un moyen d'ancrage mécanique 8 formé par un ensemble de creux 81 et d'excroissances 83 en forme de lèvres. Dans ce mode de réalisation, chacun des chants 23 et 21' des panneaux 2, 2' est muni d'une rainure longitudinale, notée respectivement 25 et 25'. La rainure 25 est à section transversale rectangulaire adaptée pour recevoir en ajustement serré le support 7 avec sa face 7B qui débouche par l'ouverture longitudinale de la rainure 25. Le moyen d'ancrage 8 et la rainure 25 sont dimensionnés de telle sorte que l'effort de désolidarisation à angle droit est inférieur ou égal à 15 N/cm. De façon analogue, la rainure 25' est à section transversale rectangulaire adaptée pour recevoir en ajustement serré le support 7' avec sa face 7'B qui débouche par l'ouverture de la rainure 25'. Le moyen d'ancrage 8 et la rainure 25' sont dimensionnés de telle sorte que l'effort de désolidarisation à angle droit est inférieur ou égal à 15 N/cm. A l'état monté de la cloison vitrée 1, le support 7 est reçu dans la rainure 25 ménagée dans le chant 23 du panneau 2, de telle sorte que son moyen d'ancrage 8 coopère avec la rainure 25, tandis que le support 7' est reçu dans la rainure 25' ménagée dans le chant 21' du panneau 2', de telle sorte que son moyen d'ancrage 8 coopère avec la rainure 25'.

La figure 10A montre la solidarisation des panneaux 2 et 2' lors de l'assemblage de la paroi vitrée 1. Le panneau 2 est initialement pré-assemblé, au niveau de son chant 23, avec une partie 61 du joint de liaison formée par le support 7 comprenant le moyen d'ancrage 8 sur sa face 7A et une couche d'adhésif 9 sur sa face 7B, laquelle est recouverte d'une bande de protection 5 amovible. De manière symétrique, le panneau 2' est initialement pré-assemblé, au niveau de son chant 21', avec une partie 62 du joint de liaison formée par le support 7' comprenant le moyen d'ancrage 8 sur sa face 7A et une couche d'adhésif 9 sur sa face 7B, laquelle est recouverte d'une bande de protection 5 amovible. Bien entendu, on peut envisager en variante qu'une seule partie 61 ou 62 du joint de liaison comprend une couche d'adhésif 9, tandis que l'autre partie 62 ou 61 est dépourvue de couche d'adhésif 9. Le montage de la paroi vitrée 1 est obtenu en positionnant les panneaux 2 et 2' de telle sorte que le chant 23 du panneau 2 est en regard du chant 21' du panneau 2' puis, après avoir retiré la ou les bandes de protection 5 comme montré par les flèches F₁ de la figure 10A, en exerçant un effort de pression F₂ des chants 23 et 21' l'un vers l'autre, de manière à activer la ou les couches d'adhésif 9 et à solidariser les supports 7 et 7' au niveau de leurs faces 7B et 7'B.

Dans le dixième mode de réalisation représenté sur la figure 11, le joint de liaison 6 comprend deux supports 7 et 7', qui ont tous les deux une même section transversale sensiblement rectangulaire et une structure mousseuse comportant une pluralité de microcavités 71, 71'. On note 7A, 7B les deux faces externes du support 7 formant les longueurs de la section rectangulaire, et 7'A, 7'B les deux faces analogues du support 7'. Les supports 7 et 7' ont leurs faces 7A et 7'A en regard l'une de l'autre et sont liés entre eux au niveau de ces faces par un moyen d'ancrage mécanique 8 de type créneau. Plus précisément, la face 7A du support 7 porte un ensemble de creux 81 et d'excroissances 83, qui est propre à coopérer par complémentarité de forme avec un ensemble d'excroissances 83 et de creux 81 de la face 7'A du support 7'. L'effort de désolidarisation à angle droit du moyen d'ancrage 8 est inférieur ou égal à 15 N/cm. Les faces 7B et 7'B des supports 7 et 7' sont quant à elles chacune revêtues d'une couche d'adhésif acrylique 9 ayant un effort de pelage à angle droit de 36,7 N/cm. A l'état monté de la cloison vitrée 1, la couche d'adhésif 9 portée par la face externe 7B du support 7 coopère avec le chant 23 du panneau 2 et la couche d'adhésif 9 portée par la face externe 7'B du support 7' coopère avec le chant 21' du panneau 2'.

Dans le onzième mode de réalisation représenté sur la figure 12, le joint de liaison 6 comprend un support 7 unique ayant une structure mousseuse comportant une pluralité de microcavités 71. Le support 7 est à section transversale en forme de croix, dont deux branches opposées 72 sont destinées à servir d'espaceurs entre les panneaux 2, 2'. On note 7A, respectivement 7B, la face externe du support 7 au niveau de l'une et l'autre des deux autres branches de la section en croix. La face 7A comporte un premier moyen d'ancrage mécanique 8 formé par un ensemble de creux 81 et d'excroissances 83, et la face 7B comporte un deuxième moyen d'ancrage mécanique 9 formé par un ensemble de creux 91 et d'excroissances 93. Dans ce mode de réalisation, chacun des chants 23 et 21' des panneaux 2, 2' est muni d'une rainure longitudinale, notée respectivement 25 et 25'. La rainure 25 est à section transversale rectangulaire adaptée pour recevoir en ajustement serré la face 7A du support 7 qui porte le premier moyen d'ancrage 8. Le premier moyen d'ancrage 8 et la rainure 25 sont dimensionnés de telle sorte que l'effort de désolidarisation à angle droit est inférieur ou égal à 15 N/cm. De façon analogue, la rainure 25' est à section transversale rectangulaire adaptée pour recevoir en ajustement serré la face 7B du support 7 qui porte le deuxième moyen d'ancrage 9. Le deuxième moyen d'ancrage 9 et la rainure 25' sont dimensionnés de telle sorte que l'effort de désolidarisation à angle droit est supérieur ou égal à 30 N/cm. A l'état monté de la cloison vitrée 1, le support 7 est reçu à la fois dans la rainure 25 du panneau 2 et dans la rainure 25' du panneau 2', de telle sorte que le premier moyen d'ancrage 8 coopère avec la rainure 25' et le deuxième moyen d'ancrage 9 coopère avec la rainure 25'.

Dans le douzième mode de réalisation représenté sur la figure 13, le joint de liaison 6 comprend deux supports 7 et 7', qui ont tous les deux une section transversale sensiblement quadrilatère et trois cavités internes volumiques, notées respectivement 71 pour le support 7 et 71' pour le support 7'. On note 7A la face externe du support 7 au voisinage d'un côté de la section quadrilatère et 7B la face externe formée par le reste de la surface externe du support 7. De la même façon, on note 7'B, 7'A les faces analogues du support 7'. Les supports 7 et 7' ont leurs faces 7A et 7'A en regard l'une de l'autre et sont liés entre eux au niveau de ces faces par un moyen d'ancrage mécanique 8. Plus précisément, la face 7A du support 7 porte un creux 81 qui est propre à coopérer par complémentarité de forme avec une excroissance 83 de la face 7'A du support 7'. L'effort de désolidarisation à angle droit du moyen d'ancrage 8 est inférieur ou égal à 15 N/cm. Les faces 7B et 7'B des supports 7 et 7' portent chacune un moyen d'ancrage mécanique 9 formé par un ensemble de creux 91 et d'excroissances 93 en forme de lèvres. Dans ce mode de réalisation, chacun des chants 23 et 21' des panneaux 2, 2' est muni d'une rainure longitudinale, notée respectivement 25 et 25'. La rainure 25 est à section transversale rectangulaire adaptée pour recevoir en ajustement serré le support 7 avec sa face 7A qui débouche par l'ouverture longitudinale de la rainure 25. Le moyen d'ancrage 9 et la rainure 25 sont dimensionnés de telle sorte que l'effort de désolidarisation à angle droit est supérieur ou égal à 30 N/cm. De façon analogue, la rainure 25' est à section transversale rectangulaire adaptée pour recevoir en ajustement serré le support 7' avec sa face 7'A qui débouche par l'ouverture de la rainure 25'. Le moyen d'ancrage 9 et la rainure 25' sont dimensionnés de telle sorte que l'effort de désolidarisation à angle droit est supérieur ou égal à 30 N/cm. A l'état monté de la cloison vitrée 1, le support 7 est reçu dans la rainure 25 ménagée dans le chant 23 du panneau 2, de telle sorte que son moyen d'ancrage 9 coopère avec la rainure 25, tandis que le support 7' est reçu dans la rainure 25' ménagée dans le chant 21' du panneau 2', de telle sorte que son moyen d'ancrage 9 coopère avec la rainure 25'.

La figure 17 illustre un exemple d'un procédé et d'un outil de pose d'un joint de liaison 6. Sur cette figure, un panneau en verre 2 est maintenu à la verticale par un dispositif de préhension comportant des ventouses 200. Dans l'exemple représenté, on met en place le joint de liaison 6 sur un chant 21 du panneau. Le joint de liaison 6 est initialement enroulé sur lui-même, autour d'une bobine 202 positionnée au-dessus du chant 21 du panneau. La bobine 202 est solidaire d'un châssis 204, qui porte également un élément 205 prévu pour coulisser le long du chant 21 du panneau, par exemple en étant actionné manuellement. Des moyens d'actionnement automatique du coulissement de l'élément 205 peuvent également être prévus.

L'élément 205 comprend deux paires de rouleaux 206 de positionnement du joint de liaison 6 en regard du chant 21 du panneau, avec l'un parmi le premier moyen de fixation et le deuxième moyen de fixation qui fait face au chant 21, ces rouleaux 206 assurant un guidage et un centrage du joint de liaison 6 par rapport au chant 21. L'élément 205 comprend également un rouleau 208 d'application d'une force F pour presser le joint de liaison 6 contre le chant 21 du panneau, selon une direction sensiblement perpendiculaire au chant 21. L'ensemble comprenant la bobine 202, le châssis 204 et l'élément 205 est mobile et destiné à être déplacé le long du panneau 2, comme montré par la flèche V de la figure 17, de manière à faire coulisser l'élément 205 le long du chant 21 du panneau et à appliquer ainsi le joint de liaison 6 progressivement le long du chant 21. Au fur et à mesure du déplacement V, le joint de liaison 6 est déroulé depuis la bobine 202. Le rouleau 208 exerce la force F localement sur le segment du joint de liaison 6 qui vient d'être déroulé en regard du chant 21, cette force F étant gardée constante au cours du déplacement V.

Lorsque le moyen de fixation du joint de liaison 6 destiné à coopérer avec le chant 21 est une couche d'adhésif initialement protégée par une bande de protection amovible ("liner"), l'installation peut également comprendre un dispositif de retrait de la bande de protection, ce dispositif de retrait (non représenté) agissant alors sur le joint de liaison 6 entre la bobine 202 et l'élément 205.

L'invention n'est pas limitée aux exemples décrits et représentés.

En particulier, les panneaux 2, 2', 2", etc., peuvent être de toute forme autre que rectangulaire et de tout type autre qu'une vitre monolithique en verre trempé. Notamment, le verre peut être remplacé par un polymère rigide, tel que le polycarbonate ou le polyméthacrylate de méthyle. Chaque panneau peut également être un vitrage feuilleté ou multiple comprenant plusieurs substrats en verre ou en polymère rigide. Pour la liaison entre des vitrages feuilletés comprenant chacun au moins deux substrats assemblés au moyen d'un intercalaire de feuilletage polymère, par exemple à base de butyral de polyvinyle (PVB), ou entre des vitrages multiples comprenant chacun au moins deux substrats séparés par une lame de gaz et assemblés au niveau de leurs chants par un ruban plat, tels que décrits dans WO 01/79644 A1 et WO 03/040507 A1, on peut prévoir que le joint de liaison coopère avec le chant d'un seul substrat du vitrage ou avec les chants de plusieurs substrats du vitrage en chevauchant l'intercalaire de feuilletage ou le ruban plat. Les panneaux peuvent être transparents, translucides ou opaques.

Par ailleurs, le joint de liaison peut coopérer non seulement avec des chants 21, 23, 21', 23', etc., des panneaux, mais également avec leurs faces principales 22, 24, 22', 24', etc. Notamment, le joint de liaison peut coopérer avec un chant d'un premier panneau et une face principale d'un deuxième panneau de manière à créer une configuration en T ou en L. De manière plus générale, le joint de liaison peut assurer une liaison angulaire entre les panneaux, de manière à créer toute géométrie souhaitée de paroi vitrée.

De plus, chaque support du joint de liaison peut présenter toute section transversale autre que celles décrites précédemment, adaptée à la coopération avec les faces des panneaux. Quel que soit le mode de réalisation, chaque support du joint liaison peut également comporter indifféremment des cavités volumiques ou une pluralité de microcavités.

## Revendications

1. Paroi vitrée (1) comprenant un premier (2) et un deuxième (2') panneaux et un joint de liaison (6) entre les panneaux (2, 2') qui coopère avec une face (23, 21') de chaque panneau (2, 2'), le joint de liaison (6) comportant:
- au moins un support (7, 7') ayant une première (7A, 7'A) et une deuxième (7B, 7'B) faces externes,
- un premier moyen de fixation (8) agencé sur la première face externe (7A, 7'A) du support,
- un deuxième moyen de fixation (9) agencé sur la deuxième face externe (7B, 7'B) du support, **caractérisée en ce que** l'effort de désolidarisation à angle droit du premier moyen de fixation (8), mesuré sur un panneau en verre avec une machine de traction à mors mobile pour une vitesse de déplacement du mors mobile de 100 mm/min, est compris entre 3 et 20 N/cm, de préférence entre 3 et 15 N/cm, alors que l'effort de désolidarisation à angle droit du deuxième moyen de fixation (9), mesuré sur un panneau en verre avec une machine de traction à mors mobile pour une vitesse de déplacement du mors mobile de 100 mm/min, est supérieur ou égal à 30 N/cm.

2. Paroi vitrée selon la revendication 1, **caractérisée en ce que** le premier moyen de fixation est une première couche d'adhésif (8) agencée sur la première face externe (7A, 7'A) du support (7, 7') et le deuxième moyen de fixation est une deuxième couche d'adhésif (9) agencée sur la deuxième face externe (7B, 7'B) du support (7, 7'), l'effort de pelage à angle droit de la première couche d'adhésif (8), mesuré sur un panneau en verre avec une machine de traction à mors mobile pour une vitesse de déplacement du mors mobile de 100 mm/min, étant compris entre 3 et 20 N/cm, de préférence entre 3 et 15 N/cm, alors que l'effort de pelage à angle droit de la deuxième couche d'adhésif (9), mesuré sur un panneau en verre avec une machine de traction à mors mobile pour une vitesse de déplacement du mors mobile de 100 mm/min, est supérieur ou égal à 30 N/cm.

3. Paroi vitrée selon la revendication 1, **caractérisée en ce que** le premier moyen de fixation est un moyen d'ancrage mécanique (8) porté par la première face externe (7A, 7'A) du support (7, 7') et propre à coopérer par complémentarité de forme avec un motif en relief (25, 25') d'un panneau (2, 2'), et le deuxième moyen de fixation est une couche d'adhésif (9) agencée sur la deuxième face externe (7B, 7'B) du support (7, 7'), l'effort de désolidarisation à angle droit du moyen d'ancrage mécanique (8), mesuré sur un panneau en verre avec une machine de traction à mors mobile pour une vitesse de déplacement du mors mobile de 100 mm/min, étant compris entre 3 et 20 N/cm, de préférence entre 3 et 15 N/cm, alors que l'effort de désolidarisation à angle droit de la couche d'adhésif (9), mesuré sur un panneau en verre avec une machine de traction à mors mobile pour une vitesse de déplacement du mors mobile de 100 mm/min, est supérieur ou égal à 30 N/cm.

4. Paroi vitrée selon l'une quelconque des revendications précédentes, **caractérisée en ce qu'**au moins l'un des premier (8) et deuxième (9) moyens de fixation est un moyen d'ancrage mécanique comprenant un ensemble de creux (81, 91) et d'excroissance(s) (83, 93) porté par la face externe (7A, 7'A, 7B, 7'B) correspondante du support (7, 7') de sorte que le support (7, 7') est apte à être reçu en ajustement serré dans une rainure (25, 25') du panneau (2, 2').

5. Paroi vitrée selon l'une quelconque des revendications précédentes, **caractérisée en ce que** le joint de liaison (6) comporte un support (7) unique, le premier moyen de fixation (8) agencé sur la première face externe (7A) du support étant destiné à coopérer avec une face (23) du premier panneau (2), alors que le deuxième moyen de fixation (9) agencé sur la deuxième face externe (7B) du support est destiné à coopérer avec une face (21') du deuxième panneau (2').

6. Paroi vitrée selon l'une quelconque des revendications 1 à 4, **caractérisée en ce que** le joint de liaison (6) comporte un premier (7) et un deuxième (7') supports qui ont leurs premières faces externes (7A, 7'A) en regard l'une de l'autre et qui sont liés entre eux par le premier moyen de fixation (8), le deuxième moyen de fixation (9) agencé sur la deuxième face externe (7B) du premier support (7) étant destiné à coopérer avec une face (23) du premier panneau (2), alors que le deuxième moyen de fixation (9) agencé sur la deuxième face externe (7'B) du deuxième support (7') est destiné à coopérer avec une face (21') du deuxième panneau (2').

7. Paroi vitrée selon l'une quelconque des revendications 1 à 4, **caractérisée en ce que** le joint de liaison (6) comporte un premier (7) et un deuxième (7') supports qui ont leurs deuxièmes faces externes (7B, 7'B) en regard l'une de l'autre et qui sont liés entre eux par le deuxième moyen de fixation (9), le premier moyen de fixation (8) agencé sur la première face externe (7A) du premier support (7) étant destiné à coopérer avec une face (23) du premier panneau (2), alors que le premier moyen de fixation (8) agencé sur la première face externe (7'A) du deuxième support (7') est destiné à coopérer avec une face (21') du deuxième panneau (2').

8. Paroi vitrée selon l'une quelconque des revendications précédentes, **caractérisée en ce que** le ou chaque support (7, 7') comprend au moins une partie en polymère thermoplastique, notamment en élastomère thermoplastique (TPE).

9. Paroi vitrée selon l'une quelconque des revendications précédentes, **caractérisée en ce que** le ou chaque support (7, 7') comporte au moins une cavité interne (71, 71').

10. Paroi vitrée selon la revendication 9, **caractérisée en ce que** le ou chaque support (7, 7') est formé par une mousse polymérique comportant une pluralité de microcavités (71, 71').

11. Paroi vitrée selon l'une quelconque des revendications précédentes, **caractérisée en ce que** le ou chaque support (7, 7') est à section transversale quadrilatère.

12. Paroi vitrée selon l'une quelconque des revendications 1 à 10, **caractérisée en ce que** le ou chaque support (7, 7') est à section transversale au moins partiellement convexe.

13. Paroi vitrée selon l'une quelconque des revendications 1 à 10, **caractérisée en ce que** le ou chaque support (7, 7') est à section transversale en forme de diabolo.

14. Paroi vitrée selon l'une quelconque des revendications précédentes, **caractérisée en ce que** le joint de liaison (6) comble l'espace intermédiaire entre les chants (23, 21') des panneaux (2, 2') et vient en affleurement avec les faces principales (22, 24, 22, 24') des panneaux.

15. Paroi vitrée selon l'une quelconque des revendications précédentes, **caractérisée en ce que**, pour chaque panneau (2, 2'), le ou chaque substrat du panneau est en verre ou en polymère rigide.

16. Paroi vitrée selon l'une quelconque des revendications précédentes, **caractérisée en ce qu'**au moins l'un des panneaux (2, 2') comporte une rainure (25, 25') ayant une section transversale sensiblement complémentaire de celle d'une partie du support (7, 7') du joint de liaison (6).

17. Paroi vitrée selon l'une quelconque des revendications précédentes, **caractérisée en ce que** l'un des premier (8) et deuxième (9) moyens de fixation du joint de liaison (6) est un moyen d'ancrage mécanique et l'un des panneaux (2, 2') comporte une rainure (25, 25') qui est adaptée pour recevoir le moyen d'ancrage mécanique en ajustement serré dans son volume interne.

18. Procédé de montage d'une paroi vitrée (1) selon l'une quelconque des revendications 1 à 17, **caractérisé en ce qu'**il comprend des étapes dans lesquelles :
- on positionne les panneaux (2, 2') de telle sorte que la face (23, 21') munie du joint de liaison (6) d'un premier panneau est en regard d'une face correspondante (21', 23) du deuxième panneau (2', 2) ;
- on solidarise les deux panneaux (2, 2') en exerçant un effort de pression (F₂) des faces (23, 21') des panneaux l'une vers l'autre de manière à activer le ou chaque moyen de fixation (8, 9) disponible.

19. Procédé de montage selon la revendication 18, **caractérisé en ce qu'**il comprend une étape de pose du joint de liaison (6, 61, 62) sur une face (23, 21') d'un panneau (2, 2'), dans laquelle on met le joint de liaison en regard de la face du panneau, avec l'un parmi le premier moyen de fixation (8) et le deuxième moyen de fixation (9) qui fait face à ladite face du panneau, et on exerce une force pour presser le joint de liaison contre la face du panneau, selon une direction transversale à la face du panneau, de manière à activer le moyen de fixation qui fait face à ladite face du panneau.

20. Procédé de montage selon la revendication 19, **caractérisé en ce que** la pose du joint de liaison (6, 61, 62) sur une face (23, 21') d'un panneau (2, 2') est réalisée à l'aide d'un outil de pose comprenant des moyens de positionnement assurant un guidage et un centrage du joint de liaison en regard de la face du panneau, avec l'un parmi le premier moyen de fixation (8) et le deuxième moyen de fixation (9) qui fait face à ladite face (23, 21') du panneau, et des moyens d'application d'une force pour presser le joint de liaison contre la face du panneau, selon une direction transversale à la face du panneau.

21. Procédé de montage selon la revendication 20, **caractérisé en ce que** les moyens de positionnement sont des moyens mobiles de déroulement progressif du joint de liaison en regard de la face du panneau, et les moyens d'application de la force de pression sont liés cinématiquement aux moyens de positionnement et configurés pour exercer une force constante sur des segments successifs du joint de liaison, lorsqu'ils viennent d'être déroulés en regard de la face du panneau.

## Patentansprüche

1. Glaswand (1), umfassend eine erste (2) und eine zweite (2') Platte und einen Verbindungsstreifen (6) zwischen den Platten (2, 2'), der mit einer Seite (23, 21') jeder Platte (2, 2') zusammenarbeitet, wobei der Verbindungsstreifen (6) Folgendes umfasst:
- mindestens einen Träger (7, 7'), der eine erste (7A, 7'A) und eine zweite (7B, 7'B) äußere Seite aufweist,
- ein erstes Befestigungsmittel (8), das auf der ersten äußeren Seite (7A, 7'A) des Trägers angebracht ist,
- und ein zweites Befestigungsmittel (9), das auf der zweiten äußeren Seite (7B, 7'B) des Trägers angebracht ist,
**dadurch gekennzeichnet, dass**
die trennende Kraft im rechten Winkel des ersten Befestigungsmittels (8), gemessen auf einer Platte aus Glas mit einer Zugmaschine mit beweglichen Backen für eine Verschiebungsgeschwindigkeit der beweglichen Backen von 100 mm/min, im Bereich zwischen 3 und 20 N/cm, vorzugsweise zwischen 3 und 15 N/cm liegt, während die trennende Kraft im rechten Winkel des zweiten Befestigungsmittels (9), gemessen auf einer Platte aus Glas mit einer Zugmaschine mit beweglichen Backen für eine Verschiebungsgeschwindigkeit der beweglichen Backen von 100 mm/min, größer als oder gleich wie 30 N/cm ist.

2. Glaswand nach Anspruch 1, **dadurch gekennzeichnet, dass** das erste Befestigungsmittel eine erste Schicht aus Klebstoff (8) ist, die auf der ersten äußeren Seite (7A, 7'A) des Trägers (7, 7') angebracht ist, und das zweite Befestigungsmittel eine zweite Schicht aus Klebstoff (9) ist, die auf der zweiten äußeren Seite (7B, 7'B) des Trägers (7, 7') angebracht ist, wobei die Schälbeanspruchung in rechtem Winkel der ersten Schicht von Klebstoff (8), gemessen auf einer Platte aus Glas mit einer Zugmaschine mit beweglichen Backen für eine Verschiebungsgeschwindigkeit der beweglichen Backen von 100 mm/min, im Bereich zwischen 3 und 20 N/cm, vorzugsweise zwischen 3 und 15 N/cm liegt, während die Schälbeanspruchung in rechtem Winkel der zweiten Schicht aus Klebstoff (9), gemessen auf einer Platte aus Glas mit einer Zugmaschine mit beweglichen Backen für eine Verschiebungsgeschwindigkeit der beweglichen Backen von 100 mm/min, größer als oder gleich wie 30 N/cm ist.

3. Glaswand nach Anspruch 1, **dadurch gekennzeichnet, dass** das erste Befestigungsmittel ein Mittel zur mechanischen Verankerung (8) ist, das von der ersten äußeren Seite (7A, 7'A) des Trägers (7, 7') getragen wird und geeignet ist, um durch Komplementarität der Form mit einem Reliefmuster (25, 25') einer Platte (2, 2') zusammenzuarbeiten, und das zweite Befestigungsmittel eine Schicht aus Klebstoff (9) ist, das auf der zweiten äußeren Seite (7B, 7'B) des Trägers (7, 7') angebracht ist, wobei die trennende Kraft in rechtem Winkel des Mittels zur mechanischen Verankerung (8), gemessen auf einer Platte aus Glas mit einer Zugmaschine mit beweglichen Backen für eine Verschiebungsgeschwindigkeit der beweglichen Backen von 100 mm/min, im Bereich zwischen 3 und 20 N/cm, vorzugsweise zwischen 3 und 15 N/cm liegt, während die trennende Kraft in rechtem Winkel der Schicht aus Klebstoff (9), gemessen auf einer Platte aus Glas mit einer Zugmaschine mit beweglichen Backen für eine Verschiebungsgeschwindigkeit der beweglichen Backen von 100 mm/min, größer als oder gleich wie 30 N/cm ist.

4. Glaswand nach einem beliebigen der vorhergehenden Ansprüche, **dadurch gekennzeichnet, dass** mindestens das eine des ersten (8) und zweiten (9) Befestigungsmittels ein Mittel zur mechanischen Verankerung ist, umfassend eine Einheit von Vertiefung (81, 91) und Vorsprung/Vorsprüngen (83, 93), das von der äußeren Seite (7A, 7'A, 7B,7'B) getragen wird, die dem Träger (7, 7') entspricht, so dass der Träger (7, 7') ausgelegt ist, um in geklemmter Anpassung in einer Nut (25, 25') der Platte (2, 2') aufgenommen zu sein.

5. Glaswand nach einem beliebigen der vorhergehenden Ansprüche, **dadurch gekennzeichnet, dass** der Verbindungsstreifen (6) einen einzigen Träger (7) umfasst, wobei das erste Befestigungsmittel (8), das auf der ersten äußeren Seite (7A) des Trägers angebracht ist, dazu vorgesehen ist, mit einer Seite (23) der ersten Platte (2) zusammenzuarbeiten, während das zweite Befestigungsmittel (9), das auf der zweiten äußeren Seite (7B) des Trägers angebracht ist, dazu vorgesehen ist, mit einer Seite (21') der zweiten Platte (2') zusammenzuarbeiten.

6. Glaswand nach einem beliebigen der Ansprüche 1 bis 4, **dadurch gekennzeichnet, dass** die Verbindung (6) einen ersten (7) und einen zweiten (7') Träger umfasst, die ihre ersten äußeren Seiten (7A, 7'A) einander gegenüber aufweisen, und die untereinander durch das erste Befestigungsmittel (8) verbunden sind, wobei das zweite Befestigungsmittel (9), das auf der zweiten äußeren Seite (7B) des ersten Trägers (7) angebracht ist, dazu vorgesehen ist, mit einer Seite (23) der ersten Platte (2) zusammenzuarbeiten, während das zweite Befestigungsmittel (9), das auf der zweiten äußeren Seite (7'B) des zweiten Trägers (7') angebracht ist, dazu vorgesehen ist, mit einer Seite (21') der zweiten Platte (2') zusammenzuarbeiten.

7. Glaswand nach einem beliebigen der Ansprüche 1 bis 4, **dadurch gekennzeichnet, dass** der Verbindungsstreifen (6) einen ersten (7) und einen zweiten (7') Träger umfasst, die ihre ersten äußeren Seiten (7B, 7'B) einander gegenüber aufweisen, und die untereinander durch das zweite Befestigungsmittel (9) verbunden sind, wobei das erste Befestigungsmittel (8), das auf der ersten äußeren Seite (7A) des ersten Trägers (7) angebracht ist, dazu vorgesehen ist, mit einer Seite (23) der ersten Platte (2) zusammenzuarbeiten, wobei das erste Befestigungsmittel (8), das auf der ersten äußeren Seite (7'A) des zweiten Trägers (7') angebracht ist, dazu vorgesehen ist, mit einer Seite (21') der zweiten Platte (2') zusammenzuarbeiten.

8. Glaswand nach einem beliebigen der vorhergehenden Ansprüche, **dadurch gekennzeichnet, dass** der oder jeder Träger (7, 7') mindestens einen Teil aus thermoplastischem Polymer, insbesondere aus thermoplastischem Elastomer (TPE) umfasst.

9. Glaswand nach einem beliebigen der vorhergehenden Ansprüche, **dadurch gekennzeichnet, dass** der oder jeder Träger (7, 7') mindestens einen inneren Hohlraum (71, 71') umfasst.

10. Glaswand nach Anspruch 9, **dadurch gekennzeichnet, dass** der oder jeder Träger (7, 7') aus einem Polymerschaum gebildet ist, umfassend eine Vielzahl von Mikrohohlräumen (71, 71').

11. Glaswand nach einem beliebigen der vorhergehenden Ansprüche, **dadurch gekennzeichnet, dass** der oder jeder Träger (7, 7') einen viereckigen Querschnitt aufweist.

12. Glaswand nach einem beliebigen der Ansprüche 1 bis 10, **dadurch gekennzeichnet, dass** der oder jeder Träger (7, 7') einen mindestens teilweise konvexen Querschnitt hat.

13. Glaswand nach einem beliebigen der Ansprüche 1 bis 10, **dadurch gekennzeichnet, dass** der oder jeder Träger (7, 7') einen Querschnitt in Form eines Diabolos hat.

14. Glaswand nach einem beliebigen der vorhergehenden Ansprüche, **dadurch gekennzeichnet, dass** der Verbindungsstreifen (6) den Zwischenraum zwischen den Kanten (23, 21') der Platten (2, 2') füllt und bündig mit den Hauptseiten (22, 24, 22, 24') der Platten ist.

15. Glaswand nach einem beliebigen der vorhergehenden Ansprüche, **dadurch gekennzeichnet, dass** für jede Platte (2, 2') das oder jedes Substrat der Platte aus Glas oder aus starrem Polymer ist.

16. Glaswand nach einem beliebigen der vorhergehenden Ansprüche, **dadurch gekennzeichnet, dass** mindestens die eine der Platten (2, 2') eine Nut (25, 25') umfasst, die einen Querschnitt aufweist, der im Wesentlichen komplementär zu demjenigen eines Teils des Trägers (7, 7') des Verbindungsstreifens (6) ist.

17. Glaswand nach einem beliebigen der vorhergehenden Ansprüche, **dadurch gekennzeichnet, dass** das eine des ersten (8) und zweiten (9) Befestigungsmittels des Verbindungsstreifens (6) ein Mittel zur mechanischen Verankerung ist, und die eine der Platten (2, 2') eine Nut (25, 25') umfasst, die angepasst ist, um das Mittel zur mechanischen Verankerung in geklemmter Anpassung in ihrem inneren Volumen aufzunehmen.

18. Verfahren zur Montage einer Glaswand (1) nach einem beliebigen der Ansprüche 1 bis 17, **dadurch gekennzeichnet, dass** es Schritte aufweist, in denen:
- die Platten (2, 2') derart positioniert werden, dass die Seite (23, 21'), die mit dem Verbindungsstreifen (6) einer ersten Platte ausgestattet ist, einer entsprechenden Seite (21', 23) der zweiten Platte (2', 2) gegenüber liegt;
- die zwei Platten (2, 2') fest miteinander verbunden werden, indem eine Druckkraft (F₂) der Seiten (23, 21') der Platten gegeneinander ausgeübt wird, um das oder jedes verfügbare Befestigungsmittel (8, 9) zu aktivieren.

19. Verfahren zur Montage nach Anspruch 18, **dadurch gekennzeichnet, dass** es einen Schritt des Anbringens des Verbindungsstreifens (6, 61, 62) auf eine Seite (23, 21') einer Platte (2, 2') umfasst, in dem der Verbindungsstreifen gegenüber der Seite der Platte gestellt wird, wobei eines des ersten Befestigungsmittels (8) und des zweiten Befestigungsmittels (9) der Seite der Platte gegenüber liegt, und eine Kraft ausgeübt wird, um den Verbindungsstreifen gegen die Seite der Platte gemäß einer Querrichtung zur Seite der Platte zu drücken, um das Befestigungsmittel zu aktivieren, das der Seite der Platte gegenüber liegt.

20. Verfahren zur Montage nach Anspruch 19, **dadurch gekennzeichnet, dass** das Anbringen des Verbindungsstreifens (6, 61, 62) auf eine Seite (23, 21') einer Platte (2, 2') mit Hilfe eines Werkzeugs zur Anbringung durchgeführt wird, das Mittel zur Positionierung umfasst, die eine Führung und eine Zentrierung des Verbindungsstreifens gegenüber der Seite der Platte sicherstellen, wobei eines des ersten Befestigungsmittels (8) und des zweiten Befestigungsmittels (9) der Seite der Platte (23, 21') gegenüber liegt, und Mittel zur Anwendung einer Kraft, um den Verbindungsstreifen gegen die Seite der Platte gemäß einer Querrichtung zur Seite der Platte zu drücken.

21. Verfahren zur Montage nach Anspruch 20, **dadurch gekennzeichnet, dass** die Mittel zur Positionierung bewegliche Mittel zum fortschreitenden Abwickeln des Verbindungsstreifens gegenüber der Seite der Platte sind und die Mittel zur Anwendung der Druckkraft kinematisch an die Mittel zur Positionierung verbunden und konfiguriert sind, um eine konstante Kraft auf sukzessive Abschnitte des Verbindungsstreifens auszuüben, wenn sie gegenüber der Seite der Platte abgewickelt werden.

## Claims

1. A glazed wall comprising a first panel (2) and a second panel (2') and a connecting joint (6) between the panels (2, 2') which cooperates with a face (23, 21') of each panel (2, 2'), the connecting joint (6) comprising:
- at least one support (7, 7') having a first external face (7A, 7'A) and a second external face (7B, 7'B),
- a first fastening means (8) arranged on the first external face (7A, 7'A) of the support,
- a second fastening means (9) arranged on the second external face (7B, 7'B) of the support, **characterized in that** the right-angle separation force of the first fastening means (8), measured on a glass panel with a mobile-jaw tensile testing machine with a 100 mm/min displacement speed of the mobile jaw, lies between 3 and 20 N/cm, preferably between 3 and 15 N/cm, while the right-angle separation force of the second fastening means (9), measured on a glass panel with a mobile-jaw tensile testing machine with a 100 mm/min displacement speed of the mobile jaw, is greater than or equal to 30 N/cm.

2. The glazed wall as claimed in claim 1, **characterized in that** the first fastening means is a first layer of adhesive (8) arranged on the first external face (7A, 7'A) of the support (7, 7'), and the second fastening means is a second layer of adhesive (9) arranged on the second external face (7B, 7'B) of the support (7, 7'), the right-angle peeling force of the first layer of adhesive (8), measured on a glass panel with a mobile-jaw tensile testing machine with a 100 mm/min displacement speed of the mobile jaw, lying between 3 and 20 N/cm, preferably between 3 and 15 N/cm, while the right-angle peeling force of the second layer of adhesive (9), measured on a glass panel with a mobile-jaw tensile testing machine with a 100 mm/min displacement speed of the mobile jaw, is greater than or equal to 30 N/cm.

3. The glazed wall as claimed in claim 1, **characterized in that** the first fastening means is a mechanical anchoring means (8) carried by the first external face (7A, 7'A) of the support (7, 7') and capable of cooperating by shape complementarity with a relief pattern (25, 25') of a panel (2, 2'), and the second fastening means is a layer of adhesive (9) arranged on the second external face (7B, 7'B) of the support (7, 7'), the right-angle separation force of the mechanical anchoring means (8), measured on a glass panel with a mobile-jaw tensile testing machine with a 100 mm/min displacement speed of the mobile jaw, lying between 3 and 20 N/cm, preferably between 3 and 15 N/cm, while the right-angle separation force of the layer of adhesive (9), measured on a glass panel with a mobile-jaw tensile testing machine with a 100 mm/min displacement speed of the mobile jaw, is greater than or equal to 30 N/cm.

4. The glazed wall as claimed in any one of the preceding claims, **characterized in that** at least one of the first (8) and second (9) fastening means is a mechanical anchoring means comprising a set of hollow(s) (81, 91) and protuberance(s) (83, 93) carried by the corresponding external face (7A, 7'A, 7B, 7'B) of the support (7, 7'), so that the support (7, 7') is capable of being received with a force fit in a groove (25, 25') of the panel (2, 2').

5. The glazed wall as claimed in any one of the preceding claims, **characterized in that** it comprises a single support (7), the first fastening means (8) arranged on the first external face (7A) of the support being intended to cooperate with a face (23) of the first panel (2), while the second fastening means (9) arranged on the second external face (7B) of the support is intended to cooperate with a face (21') of the second panel (2').

6. The glazed wall as claimed in any one of claims 1 to 4, **characterized in that** it comprises a first support (7) and a second support (7'), which have their first external faces (7A, 7'A) facing one another and which are connected together by the first fastening means (8), the second fastening means (9) arranged on the second external face (7B) of the first support (7) being intended to cooperate with a face (23) of the first panel (2), while the second fastening means (9) arranged on the second external face (7'B) of the second support (7') is intended to cooperate with a face (21') of the second panel (2').

7. The glazed wall as claimed in any one of claims 1 to 4, **characterized in that** it comprises a first support (7) and a second support (7'), which have their second external faces (7B, 7'B) facing one another and which are connected together by the second fastening means (9), the first fastening means (8) arranged on the first external face (7A) of the first support (7) being intended to cooperate with a face (23) of the first panel (2), while the first fastening means (8) arranged on the first external face (7'A) of the second support (7') is intended to cooperate with a face (21') of the second panel (2').

8. The glazed wall as claimed in any one of the preceding claims, **characterized in that** the or each support (7, 7') comprises at least one part made of thermoplastic polymer, in particular thermoplastic elastomer (TPE).

9. The glazed wall as claimed in any one of the preceding claims, **characterized in that** the or each support (7, 7') comprises at least one internal cavity (71, 71').

10. The glazed wall as claimed in claim 9, **characterized in that** the or each support (7, 7') is formed by a polymer foam comprising a plurality of microcavities (71, 71').

11. The glazed wall as claimed in any one of the preceding claims, **characterized in that** the or each support (7, 7') has a quadrilateral cross section.

12. The glazed wall as claimed in any one of claims 1 to 10, **characterized in that** the or each support (7, 7') has an at least partially convex cross section.

13. The glazed wall as claimed in any one of claims 1 to 10, **characterized in that** the or each support (7, 7') has a cross section in the shape of a diabolo.

14. The glazed wall as claimed in any one of the preceding claims, **characterized in that** the connecting joint (6) fills the gap between the edges (23, 21') of the panels (2, 2') and is flush with the main faces (22, 24, 22, 24') of the panels.

15. The glazed wall as claimed in any one of the preceding claims, **characterized in that**, for each panel (2, 2'), the or each substrate of the panel is made of glass or rigid polymer.

16. The glazed wall as claimed in any one of the preceding claims, **characterized in that** at least one of the panels (2, 2') comprises a groove (25, 25') having a cross section substantially complementary to that of a part of the support (7, 7') of the connecting joint (6).

17. The glazed wall as claimed in any one of the preceding claims, **characterized in that** one of the first (8) and second (9) fastening means of the connecting joint (6) is a mechanical anchoring means, and one of the panels (2, 2') comprises a groove (25, 25') which is adapted to receive the mechanical anchoring means with a force fit in its internal volume.

18. A method for mounting a glazed wall (1) comprising at least two panels (2, 2') as claimed in claim 19, **characterized in that** it comprises steps in which:
- the panels (2, 2') are positioned in such a way that the face (3, 21') provided with the connecting joint (6) of a first panel faces a corresponding face (21', 23) of the second panel (2', 2);
- the two panels (2, 2') are secured by exerting a pressure force (F₂) of the faces (23, 21') of the panels toward one another so as to activate the or each available fastening means (8, 9).

19. The method as claimed in claim 18, wherein it comprises a step of installing a connecting joint (6, 61, 62) on a face (23, 21') of a panel (2, 2'), wherein the connecting joint is placed opposite the face of the panel, with one out of the first fastening means (8) and the second fastening means (9) facing said face of the panel, and a force is exerted in order to press the connecting joint against the face of the panel, in a direction transverse to the face of the panel, so as to activate the fastening means which faces said face of the panel.

20. The method as claimed in claim 19, wherein the installation of the connecting joint (6, 61, 62) on a face (23, 21') of a panel (2, 2') is operated with a installing tool comprising means for positioning the connecting joint opposite the face of the panel, with one out of the first fastening means (8) and the second fastening means (9) facing said face (23, 21') of the panel, and means for applying a force in order to press the connecting joint against the face of the panel, in a direction transverse to the face of the panel.

21. The method as claimed in claim 12, wherein the positioning means are mobile means for progressive unrolling of the connecting joint opposite the face of the panel, and the means for applying the pressure force are kinematically linked to the positioning means and configured in order to exert a constant force on successive segments of the connecting joint, when they have just been unrolled opposite the face of the panel.
